# FASCICULE DE BREVET EUROPEEN

(11) **EP 1 268 082 B1**
(45) Date de publication et mention de la délivrance du brevet: **18.01.2006**
(21) Numéro de dépôt: 01907796.5
(22) Date de dépôt: 14.02.2001
(51) Int. Cl.: B05B 11/00

(54) **ORGANE DE DISTRIBUTION DE PRODUIT FLUIDE A CANAL DE REFOULEMENT DESAXE**
FLUIDABGABEVORRICHTUNG MIT EINEM EXZENTRISCHEN AUSLASSKANAL
FLUID DISPENSING MEMBER WITH OFFSET DELIVERY CHANNEL

(30) Priorité: 20.03.2000 FR 0003532
(43) Date de publication de la demande: 02.01.2003
(73) Titulaire: Valois SAS, 27110 Le Neubourg (FR)
(72) Inventeur: GARCIA, Firmin, F-27000 Evreux (FR); BERANGER, Stéphane, F-27110 Le Neubourg (FR)
(74) Mandataire: CAPRI
(86) Numéro de dépôt international: PCT/FR2001/000436
(87) Numéro de publication internationale: WO 2001/070411

(56) Documents cités:
- EP-A- 0 339 125
- FR-A- 2 714 027
- US-A- 4 227 628

## Description

La présente invention concerne un organe de distribution de produit fluide destiné à être monté sur le col d'un récipient. Ce type d'organe de distribution comprend en général un corps définissant une chambre dans laquelle coulisse un piston. En outre, il est souvent prévu un organe de fixation pour fixer l'organe de distribution sur le col du récipient. Pour acheminer le produit fluide de la chambre jusqu'à un orifice de distribution, il est souvent prévu un canal de refoulement. Une particularité de l'organe de distribution de la présente invention est que l'organe de distribution est fixe.

Le document WO 93/03857 décrit un organe de distribution de produit fluide ayant un orifice de distribution fixe. Cet organe de distribution de l'art antérieur comprend un corps dans lequel est engagée une pièce cylindrique qui définit la chambre de pompe avec un piston. En d'autres termes, le piston surmonté d'un poussoir coulisse à l'intérieur de cette pièce cylindrique logée à l'intérieur du corps de l'organe de distribution. A son extrémité inférieure, la pièce cylindrique définit un siège de clapet de sortie. Le corps est en outre pourvu d'un organe de fixation sous la forme d'une bague d'encliquetage destinée à coopérer avec l'extérieur du col d'un récipient. Pour maintenir cet organe de distribution sur le col, il est prévu une pièce de coiffe qui définit un embout à l'extrémité duquel se trouve l'orifice de distribution fixe. Plus précisément, la pièce de coiffe est vissée sur le corps en maintenant l'organe de fixation sur le corps. Pour relier la chambre à l'orifice de distribution, il est prévu un canal de refoulement qui s'étend entre la pièce cylindrique et le corps. Ce canal de refoulement s'étend depuis l'extrémité inférieure de la pièce cylindrique jusqu'à son extrémité supérieure de manière verticale lorsque l'organe de distribution est debout. Pour ce faire, une saignée est réalisée dans la paroi interne du corps et cette saignée est isolée de manière étanche par la pièce cylindrique rapportée à l'intérieur du corps.

Il est également à noter que dans cet organe de distribution, il a quatre pièces (hormis le piston), à savoir un corps, une pièce cylindrique, un organe de fixation et une pièce de coiffe.

On connaît également du document FR 2 714 027 une pompe manuelle comprenant un cylindre interne dans lequel coulisse un piston et un corps dans lequel est reçu le cylindre. Le diamètre externe du cylindre est bien inférieur au diamètre interne du corps de sorte qu'un espace est défini entre le cylindre et le corps. Cet espace présente une section transversale en forme de croissant du fait que le cylindre est positionné de manière désaxée dans le corps. Cet espace en forme de croissant définit un volume considérable qui est un volume mort. D'autre part, le corps se prolonge vers le haut pour former une bague de fixation sur l'extérieur d'un col de récipient. On peut dire que le corps de cette pompe comprend deux parties distinctes, à savoir une jupe recevant le cylindre et une bague venant autour d'un col, la jupe et la bague étant cependant reliées ensemble de manière monobloc. Il est à noter qu'en venant se fixer à l'extérieur du col, la bague augmente en outre le diamètre utile de la pompe.

La présente invention a pour but de remédier aux inconvénients précités de l'art antérieur en définissant un organe de distribution ayant un nombre minium de pièces constitutives tout en définissant un canal de refoulement désaxé de volume mort réduit conduisant à un orifice de distribution fixe.

Pour ce faire, la présente invention propose un organe de distribution de produit fluide tel que défini dans la revendication 1.

L'organe de fixation sert donc à la fois à la formation du canal de refoulement et à la fixation dans le col.

Avantageusement, l'organe de fixation comprend des moyens d'encliquetage destinés à coopérer avec au moins un évidemment formé dans la paroi interne du col.

Selon une forme de réalisation, l'organe de fixation comprend une jupe sensiblement cylindrique définissant intérieurement le canal de refoulement avec le corps et extérieurement des moyens d'encliquetage dans le col. La jupe remplit ainsi une double fonction à elle seule.

Avantageusement, ledit canal de refoulement forme une saignée dans la paroi externe du corps, ledit organe de fixation comprenant une jupe en contact du corps. La jupe est en contact serrant avec le corps de sorte que la saignée réalisée dans la paroi externe du corps est isolée sur toute sa longueur. De préférence, le canal s'étend sensiblement sur la totalité de la hauteur du corps.

Selon un mode de réalisation pratique, le corps est engagé par coulissement étanche avec frottement dans la jupe de l'organe de fixation.

Avantageusement, les moyens d'encliquetage comprennent au moins une saillie destinée à venir s'encliqueter dans au moins un évidement formé dans la paroi interne du col.

L'organe de fixation qui est alors pratiquement invisible remplit alors une double fonction, à savoir celle d'isolement de la saignée avec sa paroi interne et de fixation par encliquetage avec sa paroi externe. L'organe de fixation peut alors se résumer à une simple jupe enveloppant le corps de l'organe de distribution.

Selon une autre caractéristique de l'invention, le canal de refoulement débouche à proximité de l'orifice de distribution fixe. Le chemin d'écoulement de produit fluide est ainsi réduit à son minimum, ce qui diminue les pertes de charge et permet d'adoucir le fonctionnement du distributeur.

Selon une forme de réalisation, l'orifice de distribution est formé dans l'organe de fixation ou dans un gicleur reçu dans un logement formé dans l'organe de fixation.

L'invention sera maintenant plus amplement décrite en référence au dessin unique donnant à titre d'exemple non limitatif un mode de réalisation de la présente invention.

La figure unique est une coupe en section transversale verticale à travers un organe de distribution selon l'invention montée sur un col de récipient.

De manière classique, l'organe de distribution représenté sur la figure unique est une pompe comprenant un corps de pompe 2 définissant un füt dans lequel coulisse un piston 4 monté à l'extrémité d'une tige d'actionnement 5 équipée à son extrémité supérieure d'un poussoir 51. Le corps de pompe 2 définit avec le piston 4 une chambre de pompe 43 de volume variable ayant une entrée 230 communiquant avec l'intérieur d'un réservoir et une sortie 231. Un ressort de rappel 52 ramène le piston 4 dans une position de repos dans laquelle le volume de la chambre de pompe 43 est maximal. Pour limiter la course du piston et fixer son poids mort haut correspondant à sa position de repos, il est prévu une virole 6 engagée en force à l'intérieur du corps de pompe 2 au niveau de son extrémité supérieure.

Il s'agit là d'une conception tout à fait classique pour une pompe de produit fluide telle que l'on peut en rencontrer dans les domaines de la parfumerie, de la cosmétique et de la pharmacie.

Pour la fixation sur un col 10 d'un récipient 1, il est prévu un organe de fixation 3 sous la forme d'une bague de fixation qui coopère avec le col 10. En général, ce type de bague de fixation coopère avec la paroi externe du col 10 qui forme un renforcement. Bien que cette technique de fixation sur l'extérieur du col soit également applicable dans le cadre de la présente invention, il est ici préféré une bague de fixation qui coopère avec la paroi interne 11 du col 10. Pour ce faire, la paroi interne 11 du col 10 forme au moins un évidement 12 et la bague de fixation 3 comprend une jupe 30 qui forme sur sa paroi externe au moins une saillie 32 destinée à venir s'encliqueter à l'intérieur de l'évidement 12. A son extrémité supérieure, la jupe 30 forme un épaulement 33 destiné à venir en appui sur l'extrémité supérieure du col 10. L'épaulement 33 vient en contact du col 10 lorsque la saillie 32 est encliquetée dans l'évidement 12. Dans cette forme de réalisation, la bague de fixation 3 forme un logement 34 dans lequel est monté un gicleur 8 qui forme un orifice de distribution fixe 81. Cet orifice peut en variante également être directement formé dans la bague de fixation 3. En outre, la bague forme un canal de sortie 35 et des canaux et une chambre de tourbillonnement 36. Une frette d'habillage 9 peut également venir couvrir la bague de fixation de manière à la cacher ainsi que le col 10.

Le corps 2 de la pompe est engagé à l'intérieur de la jupe 30 de la bague 3. La sortie de la chambre de pompe 43 est formée dans le corps de pompe 2 et relie le gicleur 8 à travers un canal de refoulement 23. Le canal de refoulement 23 est formé entre le corps 2 et la bague de fixation 3, notamment sa jupe 30. Plus précisément, la paroi externe du corps 2 est formée avec une saignée qui s'étend depuis la sortie 231 jusqu'à un autre alésage 232 réalisé à travers la paroi du corps de pompe. Comme le corps 2 est engagé en force à l'intérieur de la jupe 30, la jupe 30 vient compléter la saignée réalisée dans le corps de la pompe pour isoler et ainsi former le canal de refoulement 23. A la sortie de l'alésage 232, le produit arrive dans une chambre 73 de volume variable. Un clapet de sortie est réalisée sous la forme d'un piston différentiel et est 7 monté coulissant sur la virole 6 et est contraint élastiquement par le ressort 52 qui sert donc à la fois de ressort de rappel et de précompression. Ainsi, lorsque la pression à l'intérieur de la chambre 43 est suffisante, le piston différentiel 7 se déplace vers le haut et libère un autre alésage 25 ménagé dans le corps 20 qui communique avec le conduit de sortie 35 réalisé par la bague de fixation 3. Il s'agit là d'une construction particulière de l'organe de distribution qui peut bien entendu subir de nombreuses modifications sans pour autant sortir de l'esprit de l'invention qui réside dans le fait que le canal de refoulement 23 est formé entre l'organe de fixation, en l'occurrence la jupe 30 de la bague 3, et le corps de pompe 20. Il est également avantageux que l'organe de fixation coopère avec la paroi interne du col de sorte qu'une même pièce, à savoir la jupe 30, remplit une double fonction à l'aide de ces parois interne et externe.

## Revendications

1. Organe de distribution de produit fluide destiné à être monté sur le col (10) d'un récipient (1), ledit organe comprenant:
- un corps (2) définissant une chambre (43) dans laquelle coulisse un piston (4),
- un organe de fixation (3) destiné à coopérer avec le col (10), ledit organe de fixation s'étendant autour du corps, et
un canal de refoulement (23) reliant la chambre (43) à un orifice de distribution fixe (81),
et caratérisé en ce que ledit canal de refoulement (23) est formé entre le corps (2) et l'organe de fixation (3),
et en ce que l'organe de fixation (3) est apte à coopérer avec une paroi interne (11) du col (10) pour réaliser une fixation de l'organe de distribution dans le col.

2. Organe de distribution selon la revendication 1, dans lequel l'organe de fixation (3) comprend des moyens d'encliquetage (32) destinés à coopérer avec au moins un évidemment (12) formé dans la paroi interne du col.

3. Organe de distribution selon la revendication 1 ou 2, dans lequel l'organe de fixation (3) comprend une jupe sensiblement cylindrique (30) définissant intérieurement le canal de refoulement (23) avec le corps (2) et extérieurement des moyens d'encliquetage (32) dans le col.

4. Organe de distribution selon l'une quelconque des revendications précédentes, dans lequel ledit canal de refoulement forme une saignée dans la paroi externe du corps.

5. Organe de distribution selon l'une quelconque des revendications précédentes, dans lequel le canal (23) s'étend sensiblement sur la totalité de la hauteur du corps.

6. Organe de distribution selon l'une quelconque des revendications précédentes, dans lequel le corps (2) est engagé par coulissement étanche avec frottement dans la jupe (30) de l'organe de fixation.

7. Organe de distribution selon l'une quelconque des revendications précédentes, dans lequel le canal de refoulement (23) débouche à proximité de l'orifice de distribution fixe (81).

8. Organe de distribution selon l'une quelconque des revendications précédentes, dans lequel l'orifice de distribution (81) est formé dans l'organe de fixation (3).

9. Organe de distribution selon l'une quelconque des revendications précédentes, dans lequel l'orifice de distribution (81) est formé par un gicleur (8) monté dans un logement (34) formé dans l'organe de fixation (3).

10. Organe de distribution selon la revendication 2 ou 3, dans lequel les moyens d'encliquetage (32) comprennent au moins une saillie (32) destinée à venir s'encliqueter à l'intérieur de l'évidement (12) du col.

## Patentansprüche

1. Abgabeorgan für ein fluidförmiges Produkt, das dazu bestimmt ist, auf dem Hals (10) eines Behälters (1) montiert zu werden, wobei dieses Organ folgendes umfasst:
- einen Körper (2), der eine Kammer (43) aufweist, in der ein Kolben (4) gleitet,
- ein Befestigungsorgan (3), das dazu bestimmt ist, mit dem Hals (10) zusammenzuwirken, wobei das Befestigungsorgan sich um den Körper herum erstreckt, und
- einen Förderkanal (23), der die Kammer (43) mit einer festen Abgabeöffnung (81) verbindet,
**dadurch gekennzeichnet, dass** der Förderkanal (23) zwischen dem Körper (2) und dem Befestigungsorgan (3) ausgebildet ist, und dass das Befestigungsorgan (3) geeignet ist, mit einer Innenwand (11) des Halses (10) zusammenzuwirken, um eine Befestigung des Abgabeorgans im Hals zu verwirklichen.

2. Abgabeorgan nach Anspruch 1, bei dem das Befestigungsorgan (3) Rasteinrichtungen (32) umfasst, die dazu bestimmt sind, mit wenigstens einer Ausnehmung (12) zusammenzuwirken, die in der Innenwand des Halses ausgebildet ist.

3. Abgabeorgan nach Anspruch 1 oder 2, bei dem das Befestigungsorgan (3) eine im wesentlichen zylindrische Schürze (30) umfasst, die in ihrem Inneren den Förderkanal (23) zusammen mit dem Körper (2) bildet und auf der Außenseite die Einrichtungen (32) zum Einrasten im Hals aufweist.

4. Abgabeorgan nach einem der vorhergehenden Ansprüche, bei dem der Förderkanal eine Rille in der Außenwand des Körpers bildet.

5. Abgabeorgan nach einem der vorhergehenden Ansprüche, bei dem sich der Kanal (23) im wesentlichen über die gesamte Höhe des Körpers erstreckt.

6. Abgabeorgan nach einem der vorhergehenden Ansprüche, bei dem der Körper (2) für ein dichtes, unter Reibung erfolgendes Gleiten mit der Schürze (30) des Befestigungsorgans in Eingriff steht.

7. Abgabeorgan nach einem der vorhergehenden Ansprüche, bei dem der Förderkanal (23) in der Nähe der feststehenden Abgabeöffnung (81) mündet.

8. Abgabeorgan nach einem der vorhergehenden Ansprüche, bei dem die Abgabeöffnung (81) im Befestigungsorgan (3) ausgebildet ist.

9. Abgabeorgan nach einem der vorhergehenden Ansprüche, bei dem die Abgabeöffnung (81) mit einem Zerstäuber (8) ausgebildet ist, der in einer Vertiefung (34) montiert ist, die im Befestigungsorgan (3) ausgebildet ist.

10. Abgabeorgan nach Anspruch 2 oder 3, bei dem die Rasteinrichtungen (32) wenigstens einen Vorsprung (32) umfassen, der dazu bestimmt ist, im Inneren der Ausnehmung (12) des Halses einzurasten.

## Claims

1. A fluid-dispensing member designed to be mounted on the neck (10) of a container (1), said dispensing member comprising:
a body (2) defining a chamber (43) that slidably receives a piston (4);
a fixing member (3) designed to co-operate with the neck (10), said fixing member extending around the body; and
a delivery channel (23) connecting the chamber (43) to a stationary dispensing orifice (81);
said dispensing member being **characterized in that** said delivery channel (23) is formed between the body (2) and the fixing member (3) and **in that** the fixing member (3) is suitable for co-operating with an inside wall (11) of the neck (10) so as to fix the dispensing member in the neck.

2. A dispensing member according to claim 1, in which the fixing member (3) is provided with snap-fastening means (32) serving to co-operate with at least one notch (12) formed in the inside wall of the neck.

3. A dispensing member according to claim 1 or 2, in which the fixing member (3) is provided with a substantially cylindrical skirt (30) internally co-operating with the body (2) to define the delivery channel (23), and externally defining snap-fastening means (32) for snap-fastening in the neck.

4. A dispensing member according to any preceding claim, in which said delivery channel forms a groove in the outside wall of the body.

5. A dispensing member according to any preceding claim, in which the channel (23) extends substantially over the entire height of the body.

6. A dispensing member according to any preceding claim, in which the body (2) is engaged to slide snugly in leaktight manner in the skirt (30) of the fixing member.

7. A dispensing member according to any preceding claim, in which the delivery channel (23) opens out in the vicinity of the stationary dispensing orifice (81).

8. A dispensing member according to any preceding claim, in which the dispensing orifice (81) is formed in the fixing member (3).

9. A dispensing member according to any preceding claim, in which the dispensing orifice (81) is formed by a nozzle (8) mounted in a recess (34) formed in the fixing member (3).

10. A dispensing member according to claim 2 or 3, in which the snap-fastening means (32) comprise at least one projection (32) serving to snap-fasten into the notch (12) in the neck.
